# EUROPÄISCHE PATENTSCHRIFT

(11) **EP 1 508 655 B1**
(45) Veröffentlichungstag und Bekanntmachung des Hinweises auf die Patenterteilung: **18.10.2006**
(21) Anmeldenummer: 03018992.2
(22) Anmeldetag: 21.08.2003
(51) Int. Cl.: E04D 13/17

(54) **Streifenförmige Materialbahn für eine First- und/oder Gratabdeckung**
Strip-like web material for ridge or edge covering
Bande de matériau en forme de ruban, pour faîte ou arête de couverture

(43) Veröffentlichungstag der Anmeldung: 23.02.2005
(73) Patentinhaber: Blowitex Vliesstoffe International GmbH, 53639 Königswinter (DE)
(72) Erfinder: Wirz, Peter, 53721 Siegburg (DE)
(74) Vertreter: Müller-Gerbes, Margot

(56) Entgegenhaltungen:
- EP-A- 0 838 561
- EP-A- 0 890 687
- DE-A- 2 259 920
- DE-A- 10 039 009
- DE-A- 19 708 903
- DE-C- 10 008 302
- FR-A- 2 526 067

## Beschreibung

Die Erfindung betrifft eine streifenförmige Materialbahn für eine First- und/oder Gratabdeckung mit einer plastisch verformbaren Trägerbahn auf Basis von Metall oder einer Metall-Legierung, wobei die Trägerbahn einen zur Auflage auf einem Firstbalken bestimmten zentralen und in Längserstreckung der Materialbahn durchgehenden Auflagebereich, daran beidseitig anschließende und Lüftungsöffnungen aufweisende Seitenbereiche und an die Seitenbereiche anschließende gewellte Randbereiche umfasst und die Trägerbahn in Längserstreckung der Materialbahn wellenförmig unter Ausbildung von Wellenbergen und Wellentälern verformt ist.

Streifenförmige Materialbahnen der gattungsgemäßen Art sind beispielsweise aus der DE 94 05 203.4 U1, DE 196 30 372 A1 oder EP 0 974 712 A2 bekannt.

Streifenförmige Materialbahnen der gattungsgemäßen Art sind in verschiedenen Ausführungen zur Abdeckung von Firsten oder Graten von Gebäudedächern bekannt und dienen zum Abdichten des Dachinnenraumes gegen Regen und Flugschnee. Die Randbereiche der Materialbahn sind an die Oberseite von im First- oder Gratbereich des Daches verlegten Dachziegeln anpaßbar, wobei bei solchen Dächern im Firstbereich der Luftraum durchlüftet werden muß, so daß die bekannten Materialbahnen durch das Material selbst oder zusätzliche Lüftungsöffnungen bereichsweise luftdurchlässig ausgebildet sind. Bei den bekannten streifenförmigen Materialbahnen mit Lüftungsöffnungen besteht jedoch die Gefahr, daß in diese Lüftungsöffnungen beispielsweise bei starkem Wind dennoch Regen und/oder Schnee eindringen kann, was jedoch vermieden werden soll. Darüber hinaus sind die bekannten streifenförmigen Materialbahnen heterogen aus unterschiedlichen Materialien in wirtschaftlich aufwendiger Weise aufgebaut, wodurch sie entsprechend teuer ausgebildet sind.

Eine gattungsgemäße streifenförmige Materialbahn, die aus einem plastisch verformbaren Metall gefertigt ist, ist aus der DE 197 08 903 A1 bekannt. In den Seitenbereichen dieser bekannten Materialbahn sind Lüftungsöffnungen vorgesehen, die jedoch hinsichtlich ihrer Regen- und Flugschneedichtigkeit verbesserungswürdig erscheinen.

Der Erfindung liegt die Aufgabe zugrunde, eine streifenförmige Materialbahn für eine First- und/oder Gratabdeckung mit Lüftungseinrichtung zu schaffen, welche regensicher und flugschneesicher ist und darüber hinaus möglichst einfach und damit wirtschaftlich herstellbar ist.

Diese Aufgabe wird erfindungsgemäß mit streifenförmigen Materialbahnen gemäß den Merkmalen der Patentansprüche 1, 2 oder 3 gelöst.

Ein erster Vorschlag gemäß der Erfindung beruht darauf, daß die in den Seitenbereichen der Trägerbahn ausgebildeten Wellenberge und Wellentäler in Bezug auf die im Auflagebereich ausgebildeten Wellenberge und Wellentäler gegeneinander versetzt angeordnet sind, so daß in Querrichtung der Materialbahn und Trägerbahn betrachtet auf einen Wellenberg des Auflagebereiches ein Wellental des Seitenbereiches und auf ein Wellental des Auflagebereiches ein Wellenberg des Seitenbereiches folgt und von der Oberseite der Trägerbahn betrachtet zwischen jedem Wellenberg des Auflagebereiches und den sich hieran anschließenden Wellentälern der Seitenbereiche der Trägerbahn eine sich senkrecht zur Ebene der Materialbahn und Trägerbahn erstreckende Lüftungsöffnung ausgebildet ist, deren Lüftungsquerschnitt sich senkrecht zur Ebene der Materialbahn und Trägerbahn erstreckt.

Ein alternativer Vorschlag gemäß der Erfindung sieht vor, daß die in den Randbereichen der Trägerbahn ausgebildeten Wellenberge und Wellentäler in Bezug auf die in den angrenzenden Seitenbereichen ausgebildeten Wellenberge und Wellentäler gegeneinander versetzt angeordnet sind, so daß in Querrichtung der Materialbahn und Trägerbahn betrachtet auf einen Wellenberg des Randbereiches ein Wellental des Seitenbereiches und auf ein Wellental des Randbereiches ein Wellenberg des Seitenbereiches folgt und von der Oberseite der Trägerbahn betrachtet zwischen jedem Wellenberg der Seitenbereiche und den sich hieran anschließenden Wellentälern der Randbereiche der Trägerbahn eine sich senkrecht zur Ebene der Materialbahn und Trägerbahn erstreckende Lüftungsöffnung ausgebildet ist, deren Lüftungsquerschnitt sich senkrecht zur Ebene der Materialbahn und Trägerbahn erstreckt.

Ferner sieht ein dritter Vorschlag gemäß der Erfindung vor, daß die in den Seitenbereichen ausgebildeten Wellenberge und Wellentäler in Querrichtung der Materialbahn und Trägerbahn betrachtet mindestens einmal unter Ausbildung von in Längserstreckung der Materialbahn durchlaufenden Bändern unterteilt sind und Wellenberge und Wellentäler der einzelnen Bänder jeweils gegeneinander versetzt angeordnet sind, so daß in Querrichtung der Materialbahn und Trägerbahn betrachtet jeweils auf einen Wellenberg des einen Bandes ein Wellental des angrenzenden Bandes und auf ein Wellental des einen Bandes ein Wellenberg des anderen Bandes folgt und von der Oberseite der Trägerbahn betrachtet im Übergang von jeweils einem Band zu dem nächstfolgenden Band der Seitenbereiche zwischen jedem Wellenberg des einen Bandes und dem sich hieran anschließenden Wellental des sich in Richtung des Randbereiches anschließenden Bandes eine sich senkrecht mit ihrem Lüftungsquerschnitt zur Ebene der Trägerbahn erstreckende Lüftungsöffnung ausgebildet ist.

Die erfindungsgemäße streifenförmige Materialbahn zeichnet sich in allen vorgenannten Varianten dadurch aus, daß eine den Auflagebereich, die Seitenbereiche mit den Lüftungsöffnungen und die Randbereiche umfassende plastisch verformbare Trägerbahn aus Metall oder Metall-Legierung vorgesehen ist und die Trägerbahn in Längserstreckung der Materialbahn wellenförmig unter Ausbildung von Wellenbergen und Wellentälern verformt ist. Erfindungsgemäß wird somit für die Trägerbahn eine einheitliche Bahn vorgeschlagen, wobei diese beispielsweise auf Basis von Blei, Kupfer, Aluminium gefertigt sein kann, und in einem weiteren Merkmal ist diese plastisch verformbare Trägerbahn in Längserstreckung der Materialbahn über alle ihre Bereiche hinweg wellenförmig verformt. Wellenberge und Wellentäler wechseln sich in Längserstreckung der streifenförmigen Materialbahn ab, wobei die Längsachsen der Wellenberge und der Wellentäler quer zur Längserstreckung der Materialbahn bzw. Trägerbahn verlaufen.

Vorteilhafte Weiterbildungen der erfindungsgemäßen streifenförmigen Materialbahn sind den kennzeichnenden Merkmalen der Unteransprüche entnehmbar.

Im Gegensatz zu der erfindungsgemäßen Anordnung und Ausbildung von Lüftungsöffnungen in der Materialbahn für eine First- und/oder Gratabdeckung sind bei den bekannten Materialbahnen gemäß Stand der Technik Lüftungsöffnungen stets in einer sich in der Ebene der Materialbahn erstreckenden Ebene mit ihrem Lüftungsquerschnitt ausgebildet. Bei der erfindungsgemäßen Anordnung der Lüftungsöffnungen, deren Querschnitte sich senkrecht zur Trägerbahn und Materialbahn erstrecken, kann Lüftung aus dem Dachinnenraum ungehindert erfolgen, während Regenwasser oder Flugschnee, welches von oben kommt, nicht mehr in die Lüftungsöffnungen einlaufen kann.

Bevorzugt werden die Wellen mit Wellenbergen und Wellentälern des Auflagebereiches, der Seitenbereiche und der Randbereiche in bezug auf ihren Querschnitt, d. h. in bezug auf ihre Amplitude und Wellenlänge gleich ausgebildet und jeweils gegeneinander um eine halbe Wellenlänge versetzt angeordnet.

In einer bevorzugten Ausbildung werden sowohl die Wellenberge und Wellentäler des Auflagebereiches als auch der Randbereiche in Querrichtung der Materialbahn/Trägerbahn betrachtet durchgängig verlaufend ausgebildet.

Erfindungsgemäß werden die Lüftungsöffnungen in den Seitenbereichen der Materialbahn, nämlich der Trägerbahn der Materialbahn ausgebildet, und zwar jeweils im Übergang des Versatzes von in der Querrichtung der Trägerbahn verlaufenden Wellenbergen des Auflagebereiches zu den Wellentälern der Seitenbereiche und der Wellenberge der Seitenbereiche zu den Wellentälern der Randbereiche. Erfindungsgemäß ist von der Oberseite der Materialbahn betrachtet zwischen jedem Wellenberg des Auflagebereiches und den sich hieran anschließenden Wellentälern der Seitenbereiche der Trägerbahn eine sich senkrecht zur Ebene der Materialbahn und Trägerbahn mit ihrem Querschnitt erstreckende Lüftungsöffnung ausgebildet. Ebenfalls ist erfindungsgemäß von der Oberseite der Materialbahn betrachtet zwischen jedem Wellenberg der Seitenbereiche und den sich hieran anschließenden Wellentälern der Randbereiche der Trägerbahn eine sich senkrecht zur Ebene der Materialbahn und Trägerbahn erstreckende Lüftungsöffnung ausgebildet.

Um nun die Anzahl der Lüftungsöffnungen gegebenenfalls zu vermehren, wird erfindungsgemäß vorgeschlagen, daß die in den Seitenbereichen ausgebildeten Wellenberge und Wellentäler in Querrichtung der Materialbahn/Trägerbahn betrachtet mindestens einmal unter Ausbildung von in Längserstreckung der Materialbahn durchlaufenden Bändern unterteilt sind, dergestalt, daß Wellenberge und Wellentäler der einzelnen Bänder jeweils um eine halbe Wellenlänge gegeneinander versetzt angeordnet sind, so daß in Querrichtung der Materialbahn/Trägerbahn betrachtet jeweils auf einen Wellenberg des einen Bandes ein Wellental des angrenzenden Bandes und auf ein Wellental des einen Bandes ein Wellenberg des anderen Bandes folgt.

Erfindungsgemäß ist es nun möglich, entsprechende zusätzliche Lüftungsöffnungen auszubilden, und zwar dergestalt, daß von der Oberseite der Trägerbahn betrachtet im Übergang von jeweils einem Band zu dem nächstfolgenden Band der Seitenbereiche zwischen jedem Wellenberg des einen Bandes und dem sich hieran anschließenden Wellental des sich in Richtung des Randbereiches anschließenden Bandes eine sich senkrecht mit ihrem Lüftungsquerschnitt zur Ebene der Trägerbahn erstreckende Lüftungsöffnung ausgebildet ist. Erfindungsgemäß ist es möglich, eine Mehrzahl von in Reihen parallel zur Längserstreckung der Trägerbahn angeordneten Lüftungsöffnungen in der Materialbahn auszubilden, die sich jeweils im Übergang der versetzt angeordneten Wellenberge und Wellentäler im Übergang von Auflagebereich zu Seitenbereich bzw. im Übergang des Seitenbereiches zu den Randbereichen sowie zusätzlich durch Unterteilung der Seitenbereiche in Bänder im Übergang von den einzelnen Bändern zu den sich anschließenden Bändern, und zwar jeweils betrachtet ausgehend vom Auflagebereich in Richtung Randbereich im Bereich des Wellenberges mit dem sich anschließenden durch Versatz angeordneten Wellental ausgebildet sind.

Da die Materialbahnen zur Anwendung als First- und/oder Gratabdeckung mit ihrem Auflagebereich auf einem Firstbalken oder Firstlatte aufliegen und die Seiten- und Randbereiche demgegenüber schräg nach unten entsprechend der Dachneigung herabhängen, werden erfindungsgemäß zur Begrenzung des Auflagebereiches der Materialbahn an der Trägerbahn Knickkanten ausgebildet. Erfindungsgemäß ist zwischen Auflagebereich und den Seitenbereichen der Trägerbahn in Längserstreckung derselben betrachtet zwischen den versetzt zueinander angeordneten Wellenbergen und Wellentälern des Auflagebereiches und der sich anschließenden Seitenbereiche jeweils eine Knickkante ausgebildet. Auf diese Weise ist es möglich, die erfindungsgemäße Materialbahn mit ihrem Auflagebereich auf den Firstbalken aufzulegen und entlang der Knickkante sauber und gerade die gewünschte Neigung der Seiten- und Randbereiche zum Aufliegen auf der Dachdeckung herzustellen.

Erfindungsgemäß ist von der Oberseite der Trägerbahn betrachtet zwischen jedem Wellental und dem hier durch versetzte Anordnung folgenden Wellenberg in Richtung der Randbereiche der Trägerbahn betrachtet ein durchgängiger Übergangsbereich ausgebildet, welcher vom Wellental zu dem sich anschließenden Wellenberg in Richtung des Randbereiches schräg ansteigend verlaufend ausgebildet ist. Damit wird es auch möglich, in diesem Übergangsbereich eine Biegekante für das Auflegen der Materialbahn auf einen First- oder Gratbalken entlang dieser Übergangsbereiche in Längserstreckung der Materialbahn auszubilden. In Längserstreckung der Materialbahn betrachtet wechseln sich somit entlang der jeweiligen Übergangsbereiche von Auflagebereich zu Seitenbereichen und von Seitenbereich zu den Randbereichen und innerhalb der Bänder der Seitenbereiche jeweils ein Übergangsbereich der Trägerbahn, welcher schräg zur Ebene der Trägerbahn verläuft, und zwar ansteigend in Richtung Randbereich, mit einer Lüftungsöffnung ab, welche mit ihrem Lüftungsquerschnitt senkrecht zur Ebene der Trägerbahn ausgebildet ist.

Die schräg verlaufenden Übergangsbereiche jeweils von einem Wellental zu dem nächstfolgenden Wellenberg bilden zusammen mit den Wellentälern bei Anordnung der Materialbahn auf einem Firststreifen, wobei die Seitenbereiche und Randbereiche schräg nach unten verlaufend an eine Dachdeckung angelegt werden, Ablaufrinnen für Wasser vom Auflagebereich über die Seitenbereiche und Randbereiche. Die Flüssigkeit kann durch die Täler an den jeweiligen Übergangsbereichen abgelenkt in das versetzt nachfolgende Wellental abgeleitet werden und dringt nicht in die Lüftungsöffnungen ein. Auch wird das Eindringen von Wasser durch die sich mit ihren Lüftungsquerschnitten quer zur Trägerbahn erstreckenden Lüftungsöffnungen, welche bei Anwendung der Materialbahn und Aufliegen auf einem Dachfirst in bezug auf die Senkrechte zur Erdoberfläche von den Enden der Wellenberge nach vorne in Richtung Randbereiche überkragen, da die Seitenbereiche und Randbereiche auf dem schrägen Dach aufliegen, bei gleichzeitig guter Durchlüftung verhindert.

Die wellenförmig geformten Randbereiche der erfindungsgemäßen Materialbahn sind plastisch verformbar, und auf der Unterseite der Materialbahn bzw. Trägerbahn sind im Bereich der Randbereiche selbstklebende Klebestreifen auf Basis von Bitumen und/oder Butylkautschuk aufgebracht, die mittels einer abziehbaren Schutzfolie abgedeckt sind. So lassen sich die Randbereiche nach dem Abziehen der Schutzfolie gut an die Oberfläche einer Dachdeckung unter Abdichtung andrücken. Darüber hinaus kann auch die Oberseite der Trägerbahn mit einer Farbschicht versehen werden, so daß Oberseite und Unterseite unterscheidbar sind, wobei die auf die Oberseite aufgebrachte Farbschicht auch UV-beständig ausgerüstet sein kann. Es ist auch möglich, die Trägerbahn aus einem Verbundmaterial aus einem plastisch verformbaren Metall oder Metallegierung und einer Kunststoffolie auszubilden. Hierbei bildet die Kunststoffolie bevorzugt die Oberseite der Trägerbahn.

Um für die Verlegung der Materialbahn auf dem First die richtige Auflage derselben auf dem Firstbalken zu ermöglichen und zu vereinfachen, wird erfindungsgemäß vorgeschlagen, auf der Oberseite der Trägerbahn bzw. Materialbahn auf dem Auflagebereich ein Markierungsband haftfest aufzubringen.

Die Trägerbahn wird bevorzugt aus einem weichplastischen Material gefertigt, wie Weichaluminium, weichgeglühtem Kupferblech, Bleiblech oder zinnplattiertem Bleiblech. Die metallische Materialbahn hat den Vorteil, daß sie bereits aufgrund ihres Eigengewichtes eine hohe Lagestabilität auf dem Firstbalken aufweist.

Die erfindungsgemäße Materialbahn läßt sich auch an unterschiedliche Breiten eines Firstbalkens bezüglich des Auflagebereiches insoweit bei der Verlegung anpassen, als auch entlang der in den Seitenbereichen ausgebildeten Bänder und damit vorhandenen Längsteilung der Trägerbahn parallel zur Längserstreckung derselben mögliche Knickkanten vorhanden sind, so daß ein Auflagebereich auch angrenzend ein oder zwei oder mehr Bänder der Seitenbereiche umfassen kann.

Die Erfindung ermöglicht, die streifenförmige Materialbahn für die First- und/oder Gratabdeckung problemlos mit dem gemäß DIN 4108 Teil 3 geforderten Lüftungsquerschnitt mittels der Lüftungsöffnungen in den Seitenbereichen auszustatten, wobei problemlos auch ein größerer Lüftungsquerschnitt ausbildbar ist.

Zur Erhöhung der Sicherheit gegen das Eindringen von Regenwasser und Flugschnee durch die Lüftungsöffnungen der Materialbahn wird vorgeschlagen, auf der Oberseite der Trägerbahn auf den Randbereichen benachbart dem Seitenbereich einen Abdeckstreifen aus einem weichplastisch verformbaren Werkstoff anzuordnen, der in gleicher Weise mit dem Randbereich wellenförmig verformt ist und wobei der Abdeckstreifen mit dem Randbereich in Längserstreckung der Trägerbahn entlang einer dem Seitenbereich zugewandten Verbindungsnaht haftfest verbunden ist und der Abdeckstreifen im übrigen lose auf dem Randbereich aufliegt und der Abdeckstreifen von dem Randbereich der Trägerbahn nach oben abbiegbar ist. Durch diese erfindungsgemäße Ausbildung der Materialbahn mit einem zusätzlichen über die Materialbahn nach oben aufbiegbaren Abdeckstreifen wird es möglich, noch verbleibende Spalte zwischen Dachpfannen und auf einem First aufgelegter Materialbahn zu verschließen, indem nämlich eine über die Materialbahn und den aufgebogenen Abdeckstreifen gelegte Dachpfanne sich an den Abdeckstreifen anlegt. Der Abdeckstreifen wird beispielsweise mittels eines Klebers entlang der Verbindungsnaht oder mittels eines plastifizierten Kunststoffes haftfest mit der Trägerbahn verbunden. Der Abdeckstreifen wird bevorzugt auf Basis von weichplastischem Metall, wie Aluminium, Blei, Kupfer gefertigt. Der Abdeckstreifen ist bevorzugt schmaler als der Randbereich der Trägerbahn ausgebildet, beispielsweise etwa halb so breit wie der Randbereich. Er wird bevorzugt unmittelbar am Übergang zwischen Seitenbereich und Randbereich auf der Oberseite der Trägerbahn im Randbereich aufgebracht.

Es ist auch möglich, als zusätzliche Abdichtung zwischen der auf einem First oder Grat aufgebrachten Materialbahn und der hierüber aufgelegten Dachpfanne oder dergleichen zur Abdichtung verbleibenden Spalte die Materialbahn anstelle eines Abdeckstreifens in den Randbereichen mit einer zusätzlichen eingeformten zur Oberseite der Materialbahn hin überstehenden Rippe auszustatten. Eine solche Rippe ist parallel zur Längserstreckung der Materialbahn in den Seitenbereichen nahe den Lüftungslöchern der Seitenbereiche auszubilden, wobei bevorzugt die Flanke der Rippe in Richtung Randbereich steiler verläuft und die Flanke der Rippe in Richtung Seitenbereich flach, so daß das Wasser aus den Wellentälern der Trägerbahn ohne große Steigung über die Rippe als Abdichtungsstufe noch ablaufen kann in Richtung Rand.

Die Erfindung wird nachfolgend anhand der Zeichnungen an einem Ausführungsbeispiel beispielhaft erläutert und dargestellt. Es zeigen:
- Figur 1: auszugsweise die Draufsicht auf die Materialbahn für eine First- und/oder Gratabdeckung,
- Figur 2a: einen vergrößerten Auszug der Draufsicht auf einen Seitenbereich der Materialbahn gemäß Figur 1,
- Figur 2b: den Schnitt A-A gemäß Figur 2a,
- Figur 2c: den Schnitt B-B gemäß Figur 2a,
- Figur 3: die Vorderansicht auf die Materialbahn gemäß Figur 1,
- Figur 4: in perspektivischer Darstellung die Materialbahn gemäß Figur 1 in verlegter Anordnung auf einem Firstbalken,
- Figur 5: die auszugsweise Darstellung der Materialbahn gemäß Figur 2c in der auf einem Firstbalken verlegten Form,
- Figur 6: die Vorderansicht einer Materialbahn mit Abdeckstreifen,
- Figur 7: die perspektivische Darstellung der Materialbahn gemäß Figur 6 in verlegter Anordnung auf einem Firstbalken.

Die in der Figur 1 dargestellte erfindungsgemäße Materialbahn 1 umfaßt die Trägerbahn 10 aus einem weichplastische verformbaren Metall oder gegebenenfalls Verbund einer weichplastischen Kunststoffolie mit weichplastischem Metall. Die Materialbahn 1 ist streifenförmig mit einer Längserstreckung L und bevorzugt rollbar ausgebildet. In Querrichtung X zur Längserstreckung L der Materialbahn und Trägerbahn weist diese einen zentralen Auflagebereich 100 auf, an den sich zu beiden Seiten parallel zur Längserstreckung die Seitenbereiche 110 und 120, in welchen Lüftungsöffnungen ausgebildet sind, anschließen. An die Seitenbereiche 110, 120 schließen sich wiederum parallel in Längserstreckung verlaufend die Randbereiche 130, 140 an. Die Trägerbahn ist in Längserstreckung betrachtet wellenförmig unter Ausbildung von Wellentälern WT und Wellenbergen WB verformt. Die Längsachsen der Wellenberge und Wellentäler erstrecken sich in Querrichtung X in bezug auf die Längsachse L der Materialbahn 1 und Trägerbahn 10. Die Wellenberge und Wellentäler im Bereich des Auflagebereiches 100 und auch im Bereich der Randbereiche 130 und 140 verlaufen durchgängig. Im Bereich der Seitenbereiche 110 und 120 sind parallel zur Längserstreckung L der Materialbahn 1 und Trägerbahn 10 durch weitere Unterteilungen Bänder 110a, 110b, 110c, 110d und 110e sowie Bänder 120a, 120b, 120c, 120d und 120e gebildet, welche sich parallel ebenfalls zur Längserstreckung L der Materialbahn 1 und Trägerbahn 10 erstrecken. Auch diese Bänder sind sämtlich wellenförmig verformt. Gemäß der Erfindung sind die Wellen des an den Auflagebereich 100 angrenzenden Seitenbereiches 110 bzw. 120 bzw. des ersten Bandes 110a bzw. 120a gegenüber den Wellen des Auflagebereiches 100 versetzt dergestalt, daß jeweils an einen Wellenberg des Auflagebereiches ein Wellental im Seitenbereich und an ein Wellental des Auflagebereiches sich ein Wellenberg des Seitenbereiches anschließt. Vorzugsweise sind alle Wellen sowohl des Auflagebereiches, der Seitenbereiche und der Randbereiche mit gleichem Querschnitt ausgebildet, d. h. mit gleicher Amplitude und gleicher Wellenlänge, so daß im Übergang vom Auflagebereich zu den Seitenbereichen die Wellen jeweils um eine halbe Wellenlänge versetzt sind. Ebenfalls sind die Wellen der Randbereiche 130, 140 gegenüber den angrenzenden Wellen der Seitenbereiche 110, 120 bzw. des angrenzenden Bandes 110e bzw. 120e gegeneinander versetzt, so daß wiederum auf ein Wellental des Seitenbereiches ein Wellenberg des Randbereiches und auf ein Wellenberg des Seitenbereiches ein Wellental des Randbereiches folgt. Des weiteren sind auch bei den aneinandergrenzenden Bändern jedes Seitenbereiches die Wellen gegeneinander versetzt, so daß vom Auflagebereich aus betrachtet in Richtung Randbereich in jedem aufeinanderfolgenden Band jeweils abwechselnd einem Wellental ein Wellenberg bzw. einem Wellenberg ein Wellental in Querrichtung X folgt. Die Bänder der Seitenbereiche 110, 120 werden damit durch die Versetzung der Wellen um eine halbe Wellenlänge gebildet, wodurch in dem Übergang der zueinander versetzten Wellen Kanten 11 bis 16 bzw. 21 bis 26 ausgebildet sind.

Die Anzahl der in einem Seitenbereich 110 bzw. 120 ausgebildeten Bänder und Kanten kann unterschiedlich und den Gegebenheiten angepaßt sein. In dem vorliegenden Beispiel wird von einer Materialbahn für eine First- und Gratabdeckung ausgegangen, die beispielsweise eine Breite von 30 cm aufweist, wobei der Auflagebereich 100 beispielsweise eine Breite von 4 cm hat, die Randbereiche jeweils 7 cm und die Seitenbereiche jeweils 6 cm breit sind. Bei Ausbildung von fünf gleich breiten Bändern ergibt sich somit für jedes Band eine Breite von 1,2 mm. Die Wellenlänge der Wellen in allen Bereichen beträgt beispielsweise 8 mm und die Amplitude 1,5 mm.

Die Lüftungsöffnungen sind entlang der Kanten 11 bis 16 bzw. 21 bis 26 der Trägerbahn ausgebildet, wie noch nachfolgend erläutert wird. Wie aus der Figur 3 ersichtlich, weist die Materialbahn 1 und damit auch die Trägerbahn 10 eine definierte Oberseite 10a auf und eine definierte Unterseite 10b, mit welcher sie auf dem First oder Grat und der Dachdeckung zum Anliegen kommt. Auf der Unterseite der Materialbahn 1 sind in den Randbereichen 130, 140 nahe dem Rand Klebestreifen 3 aus einem selbstklebenden Kleber, wie Butylkautschuk, aufgebracht, die mittels einer abziehbaren Schutzfolie 4 abgedeckt sind. Auf der Oberseite 10a der Materialbahn 1 und Trägerbahn 10 ist im Bereich des Auflagebereiches 100 beispielsweise eine Markierungsfolie 5 aufgebracht, die beispielsweise Angaben zum Hersteller enthalten kann, die aber darüber hinaus auch dazu dient, die Oberseite 10a der Materialbahn zu kennzeichnen, um das richtige Verlegen derselben auf einem First oder Grat sicherzustellen.

In den Figuren 2a bis 2c ist in vergrößerter Darstellung der Draufsicht auf die Trägerbahn 10 und Materialbahn 1 die Ausbildung der Lüftungsöffnungen, die sich senkrecht zur aus Längserstreckung L und Querrichtung X ergebenen Ebene der Materialbahn und Trägerbahn erstrecken, dargestellt. In dem Ausschnitt der Draufsicht auf die Trägerbahn gemäß Figur 2a ist ein Teilbereich des Auflagebereiches 100 mit Wellenbergen und Wellentälern dargestellt, an welche sich der in Bänder unterteilte Seitenbereich mit dem ersten Band 120a anschließt, und zwar in Richtung auf den nicht dargestellten Randbereich hin, wobei die Wellenberge WB und Wellentäler WT des Bandes 120a des Seitenbereiches gegenüber den Wellenbergen und Wellentälern des Auflagebereiches, die mit gleichen Querschnitten ausgebildet sind, um eine halbe Wellenlänge in Längserstreckung der Trägerbahn gegeneinander versetzt sind, so daß jeweils auf einen Wellenberg des Auflagebereiches ein Wellental des ersten Bandes 120a des Seitenbereiches und auf ein Wellental des Auflagebereiches ein Wellenberg des ersten Bandes des Seitenbereiches 120a in Richtung auf den Randbereich der Trägerbahn hin folgt. Im Übergang von dem Wellenberg WB des Auflagebereiches 100 zu dem Wellental WT des ersten Bandes 120a des Seitenbereiches ist die Trägerbahn vertikal zu ihrer Erstreckungsebene durchtrennt und geöffnet, wodurch die Lüftungsöffnung 200 gebildet ist. Die Lüftungsöffnung 200 erstreckt sich, wie aus der Figur 2c ersichtlich, senkrecht zur Erstreckungsebene der Materialbahn 1 und Trägerbahn 10. Im Übergangsbereich von dem Wellental WT des Auflagebereiches zu dem Wellenberg WB des ersten Bandes 120a des Seitenbereiches in Richtung auf den Randbereich ist die Trägerbahn 10 durchgängig und verformt und bildet den Übergangsbereich 300, wie auch aus der Figur 2c ersichtlich. Der Übergangsbereich verläuft jeweils schräg von unten aus der Sohle eines Wellentales ansteigend zu einer Kuppe eines Wellenberges in Richtung auf den Randbereich hin von der Oberseite der Trägerbahn aus betrachtet. Entlang der Kante 21, die zwischen dem Auflagebereich 100 und dem ersten Band 120a des Seitenbereiches gebildet ist, wechseln sich somit entsprechend den abwechselnd aufeinanderfolgenden Wellenbergen und Wellentälern des Auflagebereiches ausgebildete Lüftungsöffnungen 200 mit Übergangsbereichen 300 ab. Entlang dieser Kante 21 ist auch der Seitenbereich von dem Auflagebereich 100 abbiegbar, wie in der Figur 5 ersichtlich. Die Lüftungsöffnungen 200 erstrecken sich im Abbiegebereich noch immer senkrecht in bezug auf den Auflagebereich, und in dem abgewinkelten Seitenbereich der Trägerbahn erstreckt sich die Lüftungsöffnung entsprechend der Abwinkelung schräg, so daß die Lüftungsöffnung 200 aus der Senkrechten von oben betrachtet hinterschnitten erscheint und damit auch das Eindringen von Flüssigkeit, wie Wasser, Regen verhindert wird. Wie aus den Figuren 2a und 5 ersichtlich, wird das unterhalb der Trägerbahn befindliche Dach und Firstbereich mittels der Lüftungsöffnungen 200 gut belüftet. Darüber hinaus kann Regenwasser aus den Wellentälern des Auflagebereiches, der Bänder der Seitenbereiche und des Randbereiches vom Auflagebereich aus betrachtet zu den Randbereichen hin bei Auflage auf einem First, wie in der Figur 4 und 5 dargestellt, in den über die Übergangsbereiche 300 miteinander verbundenen Wellentälern der einzelnen Bereiche zu den Randbereichen hin abfließen, wie die Pfeile R zeigen, und es wird damit verhindert, daß Regenwasser in die Lüftungsöffnungen 200 und damit in das Dach eindringt. Die Lüftungspfeile sind mit P bezeichnet.

Entsprechend sind Lüftungsöffnungen 200 und Übergangsbereiche 300 an jeder Kante 11 bis 16 und weiteren Kanten 21 bis 26 der Seitenbereiche ausgebildet, wie entlang der Kante 21 erläutert, die gegeneinander versetzt sind, wie aus der Figur 2a ersichtlich.

Die Figur 2b zeigt den Querschnitt A-A nach Figur 2a, wobei die Zuordnung von je einem Wellenberg des Auflagebereiches 100 zu einem Wellental des ersten Bandes 120a des Seitenbereiches und einem Wellental des Auflagebereiches 100 zu einem Wellenberg des ersten Bandes 120a des Seitenbereiches ersichtlich ist und die jeweilige Ausbildung einer Lüftungsöffnung 200 zwischen einem Wellenberg des Auflagebereiches 100 und einem Wellental des angrenzenden Bandes 120a des Seitenbereiches und der Übergangsbereich 300 zwischen einem Wellental des Auflagebereiches 100 und dem angrenzenden Wellenberg des ersten Bandes 120a des Seitenbereiches.

In der Figur 4 ist schematisch ein Dachfirst mit einem Firstbalken 2 und Dachdeckung 7 dargestellt, auf den die Materialbahn 1 mit ihrem Auflagebereich 100 mit der Unterseite aufgelegt ist. Entlang der Kante 21, welche den Übergang des Auflagebereiches 100 zu den Seitenbereichen 110 und 120 mit der ersten Reihe von Lüftungslöchern bildet und die als Knickkante oder Biegekante ausgebildet ist und funktioniert, werden die Seitenbereiche zusammen mit den Randbereichen entlang des Firstbalkens 200 abgebogen und die Seiten- und Randbereiche an die Dachdeckung 7 angedrückt. Die Schutzfolien sind vorher von den Klebestreifen 3 an der Unterseite der Materialbahn abgezogen, so daß die Randbereiche 130 und 140 durch Verformung auch der plastischen Trägerbahn im Randbereich an die Dachdeckung fest anhaftend und dichtend angedrückt werden. Die sich senkrecht zur Materialbahn und Trägerbahn auch im auf den Dachfirst aufgebrachten Zustand befindenden Lüftungsöffnungen 200 bzw. die sich senkrecht erstreckenden Lüftungsquerschnitte ermöglichen eine gute Durchlüftung des Firstbereiches. Regenwasser kann in Richtung R in den Tälern der Materialbahn über die Übergangsbereiche zwischen den Lüftungslöchern jeweils umgeleitet nach unten in Richtung Randbereiche und zum Dach hin abfließen, siehe Pfeil R. Über die Materialbahn wird im Firstbereich eine Dachpfanne oder Dachfirstziegel aufgebracht, was hier nicht dargestellt ist.

Zur Erhöhung der Regendichtigkeit und Dichtigkeit gegen Flugschnee im Firstbereich zwischen der aufgebrachten Materialbahn und einem hierüber angeordneten Dachfirstziegel kann die Materialbahn, wie in der Figur 6 dargestellt, im Randbereich 140 auf der Oberseite mit einem zusätzlichen plastisch verformbaren Abdeckstreifen 6 ausgestattet werden. Der Abdeckstreifen ist parallel zur Längserstreckung der Materialbahn 1 auf der Oberseite derselben auf den Randbereichen 130, 140 nahe dem Übergang zu den Seitenbereichen 110 und 120 der Trägerbahn aufgebracht. Hierbei ist der Abdeckstreifen längs einer Verbindungsnaht 8, die sich an dem dem Seitenbereich zugewandten Rand des Abdeckstreifens befindet, auf der Trägerbahn bzw. den Randbereichen derselben haftfest aufgebracht, beispielsweise mittels eines Klebers. Außerhalb des Bereiches der Verbindungsnaht 8 verbleibt der Abdeckstreifen 6 lose auf dem Randbereich der Trägerbahn aufliegen, so daß er in Pfeilrichtung S von der Trägerbahn abbiegbar ist. Der Abdeckstreifen 6 ist bevorzugt aus einem weichplastischen Material. Er wird bevorzugt beim Verformen der Trägerbahn 10 und Ausbilden derselben mit Wellenbergen und Wellentälern sowie Lüftungsöffnungen und Übergangsbereichen gleichzeitig entsprechend mit den Randbereichen wellenförmig verformt und entlang der Verbindungsnaht 8 über ein Klebemittel verbunden.

In der Figur 7 ist die auf einen Firstbalken 2 aufgelegte Materialbahn 1, wie bereits in der Figur 4 erläutert, dargestellt. Nach dem Aufbringen der Materialbahn 1 auf den Firstbalken 2 werden die Abdeckstreifen 6 in Pfeilrichtung S nach oben abgebogen, so daß zwischen dem abgebogenen Abdeckstreifen 6 und dem Randbereich der Materialbahn von den Außenrändern der Materialbahn her betrachtet entlang der Verbindungsnaht 8 eine durchgängige Dichtung entsteht und ein durchgängig abgedichteter Raum, so daß bei in Pfeilrichtung T auf die Materialbahn 1 und die Dachdeckung 7 aufgelegtem Dachfirstziegel 9 sich der Abdeckstreifen an die Unterseite des Dachfirstziegels anlegen kann und damit nach außen hin der Firstraum abgedichtet ist. Dennoch verbleibt die Möglichkeit, daß sich niedergeschlagenes Wasser über die Wellentäler und Übergangsbereiche der Materialbahn oberseitig derselben nach unten in Pfeilrichtung R auch über den Abdeckstreifen hinweg und dessen Wellentäler ablaufen kann. In jedem Fall wird durch den Abdeckstreifen, der aufgebogen ist, verhindert, daß bei starkem Wind Flugschnee oder Regen von außen in den Firstbereich getrieben werden kann.

## Patentansprüche

1. Streifenförmige Materialbahn (1) für eine First- und/oder Gratabdeckung mit einer plastisch verformbaren Trägerbahn (10) auf Basis von Metall oder einer Metall-Legierung, wobei die Trägerbahn (10) einen zur Auflage auf einem Firstbalken (2) bestimmten zentralen und in Längserstreckung der Materialbahn (1) durchgehenden Auflagebereich (100), daran beidseitig anschließende und Lüftungsöffnungen (200) aufweisende Seitenbereiche (110, 120) und an die Seitenbereiche (110, 120) anschließende gewellte Randbereiche (130, 140) umfasst und die Trägerbahn (10) in Längserstreckung (L) der Materialbahn wellenförmig unter Ausbildung von Wellenbergen (WB) und Wellentälern (WT) verformt ist, **dadurch gekennzeichnet, daß** die in den Seitenbereichen (110, 120) der Trägerbahn (10) ausgebildeten Wellenberge (WB) und Wellentäler (WT) in Bezug auf die im Auflagebereich (100) ausgebildeten Wellenberge (WB) und Wellentäler (WT) gegeneinander versetzt angeordnet sind, so daß in Querrichtung (X) der Materialbahn (1) und Trägerbahn (10) betrachtet auf einen Wellenberg (WB) des Auflagebereiches (100) ein Wellental (WT) des Seitenbereiches (110, 120) und auf ein Wellental (WT) des Auflagebereiches (100) ein Wellenberg (WB) des Seitenbereiches (110, 120) folgt und von der Oberseite (10a) der Trägerbahn (10) betrachtet zwischen jedem Wellenberg (WB) des Auflagebereiches (100) und den sich hieran anschließenden Wellentälern (WT) der Seitenbereiche (110, 120) der Trägerbahn (10) eine sich senkrecht zur Ebene der Materialbahn (1) und Trägerbahn (10) erstreckende Lüftungsöffnung (200) ausgebildet ist, deren Lüftungsquerschnitt sich senkrecht zur Ebene der Materialbahn (1) und Trägerbahn (10) erstreckt.

2. Streifenförmige Materialbahn (1) für eine First- und/oder Gratabdeckung mit einer plastisch verformbaren Trägerbahn (10) auf Basis von Metall oder einer Metall-Legierung, wobei die Trägerbahn (10) einen zur Auflage auf einem Firstbalken (2) bestimmten zentralen und in Längserstreckung der Materialbahn (1) durchgehenden Auflagebereich (100), daran beidseitig anschließende und Lüftungsöffnungen (200) aufweisende Seitenbereiche (110, 120) und an die Seitenbereiche (110, 120) anschließende gewellte Randbereiche (130, 140) umfasst und die Trägerbahn (10) in Längserstreckung (L) der Materialbahn wellenförmig unter Ausbildung von Wellenbergen (WB) und Wellentälern (WT) verformt ist, **dadurch gekennzeichnet, daß** die in den Randbereichen (130, 140) der Trägerbahn (10) ausgebildeten Wellenberge (WB) und Wellentäler (WT) in Bezug auf die in den angrenzenden Seitenbereichen (110, 120) ausgebildeten Wellenberge (WB) und Wellentäler (WT) gegeneinander versetzt angeordnet sind, so dass in Querrichtung (X) der Materialbahn (1) und Trägerbahn (10) betrachtet auf einen Wellenberg (WB) des Randbereiches (130, 140) ein Wellental (WT) des Seitenbereiches (110, 120) und auf ein Wellental (WT) des Randbereiches (130, 140) ein Wellenberg (WB) des Seitenbereiches (110, 120) folgt und von der Oberseite (10a) der Trägerbahn (10) betrachtet zwischen jedem Wellenberg (WB) der Seitenbereiche (110, 120) und den sich hieran anschließenden Wellentälern (WT) der Randbereiche (130, 140) der Trägerbahn (10) eine sich senkrecht zur Ebene der Materialbahn (1) und Trägerbahn (10) erstreckende Lüftungsöffnung ausgebildet ist, deren Lüftungsquerschnitt sich senkrecht zur Ebene der Materialbahn (1) und Trägerbahn (10) erstreckt.

3. Streifenförmige Materialbahn (1) für eine First- und/oder Gratabdeckung mit einer plastisch verformbaren Trägerbahn (10) auf Basis von Metall oder einer Metall-Legierung, wobei die Trägerbahn (10) einen zur Auflage auf einem Firstbalken (2) bestimmten zentralen und in Längserstreckung der Materialbahn (1) durchgehenden Auflagebereich (100), daran beidseitig anschließende und Lüftungsöffnungen (200) aufweisende Seitenbereiche (110, 120) und an die Seitenbereiche (110, 120) anschließende gewellte Randbereiche (130, 140) umfasst und die Trägerbahn (10) in Längserstreckung (L) der Materialbahn wellenförmig unter Ausbildung von Wellenbergen (WB) und Wellentälern (WT) verformt ist, **dadurch gekennzeichnet, daß** die in den Seitenbereichen (110, 120) ausgebildeten Wellenberge (WB) und Wellentäler (WT) in Querrichtung (X) der Materialbahn (1) und Trägerbahn (10) betrachtet mindestens einmal unter Ausbildung von in Längserstreckung (L) der Materialbahn (1) durchlaufenden Bändern (110a, b, c, d, e; 120a, b, c, d, e) unterteilt sind und Wellenberge (WB) und Wellentäler (WT) der einzelnen Bänder (110a, b, c, d, e; 120a, b, c, d, e) jeweils gegeneinander versetzt angeordnet sind, so dass in Querrichtung (X) der Materialbahn (1) und Trägerbahn (10) betrachtet jeweils auf einen Wellenberg (WB) des einen Bandes ein Wellental (WT) des angrenzenden Bandes und auf ein Wellental (WT) des einen Bandes ein Wellenberg (WB) des anderen Bandes folgt und von der Oberseite (10a) der Trägerbahn (10) betrachtet im Übergang von jeweils einem Band zu dem nächstfolgenden Band der Seitenbereiche (110, 120) zwischen jedem Wellenberg (WB) des einen Bandes und dem sich hieran anschließenden Wellental (WT) des sich in Richtung des Randbereiches (130, 140) anschließenden Bandes eine sich senkrecht mit ihrem Lüftungsquerschnitt zur Ebene der Trägerbahn (10) erstreckende Lüftungsöffnung (200) ausgebildet ist.

4. Materialbahn nach einem der Ansprüche 1 bis 3, **dadurch gekennzeichnet, daß** die Wellen mit Wellenbergen (WB) und Wellentälern (WT) des Auflagebereiches (100), der Seitenbereiche (110, 120) und der Randbereiche (130, 140) der Trägerbahn (10) in bezug auf ihren Querschnitt, d. h. Amplitude und Wellenlänge gleich ausgebildet sind.

5. Materialbahn nach einem der Ansprüche 1 bis 4, **dadurch gekennzeichnet, daß** im Auflagebereich (100) in Querrichtung (X) der Materialbahn (1) und Trägerbahn (10) betrachtet die Wellenberge (WB) und Wellentäler (WT) durchgehend verlaufen.

6. Materialbahn nach einem der Ansprüche 1 bis 5, **dadurch gekennzeichnet, daß** in den Randbereichen (130, 140) in Querrichtung (X) der Materialbahn (1) und Trägerbahn (10) betrachtet die Wellenberge (WB) und Wellentäler (WT) durchgehend verlaufen.

7. Materialbahn nach einem der Ansprüche 1 bis 6, **dadurch gekennzeichnet, daß** auf der Oberseite (10a) der Trägerbahn (10) betrachtet zwischen jedem Wellental (WT) und dem durch versetzte Anordnung hierauf folgenden Wellenberg (WB) in Richtung der Randbereiche (130, 140) der Trägerbahn (10) betrachtet ein durchgängiger Übergangsbereich (300) ausgebildet ist.

8. Materialbahn nach Anspruch 1, **dadurch gekennzeichnet, daß** zwischen Auflagebereich (100) und den Seitenbereichen (110, 120) der Trägerbahn (10) in Längserstreckung derselben betrachtet zwischen den versetzt zueinander angeordneten Wellenbergen (WB) und Wellentälern (WT) des Auflagebereiches (100) und der Seitenbereiche (110, 120) eine Knickkante (11, 12, 13, 14, 15, 16, 21, 22, 23, 24, 25, 26) ausgebildet ist.

9. Materialbahn nach einem der Ansprüche 1 bis 8, **dadurch gekennzeichnet, daß** auf der Oberseite (10a) der Trägerbahn (10) auf dem Auflagebereich (100) ein Markierungsband (5) haftfest aufgebracht ist.

10. Materialbahn nach einem der Ansprüche 1 bis 9, **dadurch gekennzeichnet, daß** im Bereich der Randbereiche (130, 140) der Materialbahn (1) auf der Unterseite (10b) der Trägerbahn (10) selbstklebende Klebestreifen (3) auf Basis von Bitumen und/oder Butylkautschuk aufgebracht sind, die mittels einer abziehbaren Schutzfolie (4) abgedeckt sind.

11. Materialbahn nach einem der Ansprüche 1 bis 10, **dadurch gekennzeichnet, daß** die Oberseite (10a) der Trägerbahn (10) mit einer Farbschicht versehen ist.

12. Materialbahn nach einem der Ansprüche 1 bis 11, **dadurch gekennzeichnet, daß** die Trägerbahn (10) aus einem Verbundmaterial aus einem plastisch verformbaren Metall oder Metall-Legierung und einer Kunststoffolie besteht.

13. Materialbahn nach einem der Ansprüche 1 bis 12, **dadurch gekennzeichnet, daß** auf der Oberseite (10a) der Trägerbahn (10) auf den Randbereichen (130, 140) benachbart zu den Seitenbereichen (110, 120) ein Abdeckstreifen (6) aus einem weichplastisch verformbaren Werkstoff angeordnet und in gleicher Weise mit dem Randbereich (130, 140) wellenförmig verformt ist und der Abdeckstreifen (6) mit dem Randbereich (130, 140) in Längserstreckung der Trägerbahn (10) entlang einer dem Seitenbereich (110, 120) zugewandten Verbindungsnaht (8) haftfest verbunden ist und der Abdeckstreifen (6) von dem Randbereich der Trägerbahn (10) nach oben abbiegbar ist.

14. Materialbahn nach Anspruch 13, **dadurch gekennzeichnet, daß** der Abdeckstreifen (6) auf Basis von weichplastischem Aluminium, Blei, Kupfer gefertigt ist.

15. Materialbahn nach Anspruch 13 oder 14, **dadurch gekennzeichnet, daß** der Abdeckstreifen (6) schmaler als der Randbereich (130, 140) der Trägerbahn (10) ausgebildet ist.

## Claims

1. A web of material in strip form (1) for ridge and/or edge covering with a plastically deformable carrier web (10) based on metal or a metal alloy, wherein the carrier web (10) comprises a central bearing zone (100) intended for bearing on a ridge beam (2) and continuous in the longitudinal extent of the web (1), a lateral zone (110, 120) joining it on each side and having ventilation openings (200), and adjoining corrugated edge zones (130, 140), and the carrier web (10) is corrugated in the longitudinal extent (L) of the web so as to form wave crests (WB) and wave troughs (WT), **characterized in that** the wave crests (WB) and wave troughs (WT) formed in the lateral zones (110, 120) of the carrier web (10) are offset relative to the wave crests (WB) and wave troughs (WT) formed in the bearing zone (100), so that viewed in the transverse direction (X) of the web (1) and carrier web (10), a wave crest (WB) of the bearing zone (100) is followed by a wave trough (WT) of the lateral zone (110, 120) and a wave trough (WT) of the bearing zone (100) is followed by a wave crest (WB) of the lateral zone (110, 120), and viewed from the upper side (10a) of the carrier web (10), a ventilation opening (200) extending perpendicularly to the plane of the web (1) and carrier web (10) is formed between each wave crest (WB) of the bearing zone (100) and the adjacent wave troughs (WT) of the lateral zones (110, 120) of the carrier web (10), with the ventilation cross-section of the ventilation opening extending perpendicularly to the plane of the web (1) and carrier web (10).

2. A web of material in strip form (1) for ridge and/or edge covering with a plastically deformable carrier web (10) based on metal or a metal alloy, wherein the carrier web (10) comprises a central bearing zone (100) intended for bearing on a ridge beam (2) and continuous in the longitudinal extent of the web (1), a lateral zone (110, 120) joining it on each side and having ventilation openings (200), and adjoining corrugated edge zones (130, 140), and the carrier web (10) is corrugated in the longitudinal extent (L) of the web so as to form wave crests (WB) and wave troughs (WT), **characterized in that** the wave crests (WB) and wave troughs (WT) formed in the edge zones (130, 140) of the carrier web (10) are offset relative to the wave crests (WB) and wave troughs (WT) formed in the contiguous lateral zones (110, 120), so that viewed in the transverse direction (X) of the web (1) and carrier web (10), a wave crest (WB) of the edge zone (130, 140) is followed by a wave trough (WT) of the lateral zone (110, 120) and a wave trough (WT) of the edge zone (130, 140) is followed by a wave crest (WB) of the lateral zone (110, 120), and viewed from the upper side (10a) of the carrier web (10), a ventilation opening extending perpendicularly to the plane of the web (1) and carrier web (10) is formed between each wave crest (WB) of the lateral zones (110, 120) and the adjacent wave troughs (WT) of the edge zones (130, 140) of the carrier web (10), with the ventilation cross-section of the ventilation opening extending perpendicularly to the plane of the web (1) and carrier web (10).

3. A web of material in strip form (1) for ridge and/or edge covering with a plastically deformable carrier web (10) based on metal or a metal alloy, wherein the carrier web (10) comprises a central bearing zone (100) intended for bearing on a ridge beam (2) and continuous in the longitudinal extent of the web (1), a lateral zone (110, 120) joining it on each side and having ventilation openings (200), and adjoining corrugated edge zones (130, 140), and the carrier web (10) is corrugated in the longitudinal extent (L) of the web so as to form wave crests (WB) and wave troughs (WT), **characterized in that** the wave crests (WB) and wave troughs (WT) formed in the lateral zones (110, 120), viewed in the transverse direction (X) of the web (1) and carrier web (10), are subdivided at least once, forming strips (110a, b, c, d, e; 120a, b, c, d, e) running over the longitudinal extent (L) of the web (1), and wave crests (WB) and wave troughs (WT) of the individual strips (110a, b, c, d, e; 120a, b, c, d, e) are offset relative to one another, so that viewed in the transverse direction (X) of the web (1) and carrier web (10), in each case a wave crest (WB) of one strip is followed by a wave trough (WT) of the adjacent strip and a wave trough (WT) of one strip is followed by a wave crest (WB) of the other strip, and viewed from the upper side (10a) of the carrier web (10), a ventilation opening (200) extending perpendicularly with its ventilation cross-section to the plane of the carrier web (10) is formed in the transition in each case from one strip to the next strip of the lateral zones (110, 120) between each wave crest (WB) of one strip and the adjacent wave trough (WT) of the adjacent strip in the direction of the edge zone (130, 140).

4. A web of material according to any one of claims 1 to 3, **characterized in that** the corrugations with wave crests (WB) and wave troughs (WT) of the bearing zone (100), of the lateral zones (110, 120) and of the edge zones (130, 140) of the carrier web (10) are formed identically with respect to their cross-section, i.e. amplitude and wavelength.

5. A web of material according to any one of claims 1 to 4, **characterized in that** in the bearing zone (100), viewed in the transverse direction (X) of the web (1) and carrier web (10), the wave crests (WB) and wave troughs (WT) are continuous.

6. A web of material according to any one of claims 1 to 5, **characterized in that** in the edge zones (130, 140), viewed in the transverse direction (X) of the web (1) and carrier web (10), the wave crests (WB) and wave troughs (WT) are continuous.

7. A web of material according to any one of claims 1 to 6, **characterized in that**, viewed on the upper side (10a) of the carrier web (10), between each wave trough (WT) and the wave crest (WB) that follows it owing to the staggered arrangement, viewed in the direction of the edge zones (130, 140) of the carrier web (10), a continuous transition zone (300) is formed.

8. A web of material according to claim 1, **characterized in that**, between bearing zone (100) and the lateral zones (110, 120) of the carrier web (10), viewed in the longitudinal extent thereof, a crinkled edge (11, 12, 13, 14, 15, 16, 21, 22, 23, 24, 25, 26) is formed between the offset wave crests (WB) and wave troughs (WT) of the bearing zone (100) and of the lateral zones (110, 120).

9. A web of material according to any one of claims 1 to 8, **characterized in that** a marking strip (5) is bonded on the upper side (10a) of the carrier web (10) on the bearing zone (100).

10. A web of material according to any one of claims 1 to 9, **characterized in that**, in the region of the edge zones (130, 140) of the web (1), self-adhesive strips (3) based on bitumen and/or butyl rubber are applied on the underside (10b) of the carrier web (10), and are covered by a removable protective film (4).

11. A web of material according to any one of claims 1 to 10, **characterized in that** the upper side (10a) of the carrier web (10) is provided with a layer of paint.

12. A web of material according to any one of claims 1 to 11, **characterized in that** the carrier web (10) comprises a composite of a plastically deformable metal or metal alloy and a plastic film.

13. A web of material according to any one of claims 1 to 12, **characterized in that**, on the upper side (10a) of the carrier web (10), a covering strip (6) of a soft-plastically deformable material is arranged on the edge zones (130, 140) adjacent to the lateral zones (110, 120), and is corrugated identically to the edge zone (130, 140), and the covering strip (6) is bonded to the edge zone (130, 140) in the longitudinal extent of the carrier web (10) along a joining seam (8) opposite the lateral zone (110, 120) and the covering strip (6) can be bent upwards, away from the edge zone of the carrier web (10).

14. A web of material according to claim 13, **characterized in that** the covering strip (6) is made on the basis of soft-plastic aluminium, lead, or copper.

15. A web of material according to claim 13 or 14, **characterized in that** the covering strip (6) is designed to be narrower than the edge zone (130, 140) of the carrier web (10).

## Revendications

1. Bande de matériau (1) en forme de ruban pour une couverture de faîtage et/ou une couverture d'arête comportant une bande support (10) déformable plastiquement à base de métal ou d'un alliage de métal, ladite bande support (10) comprenant une zone d'appui (100) centrale, continue dans la direction longitudinale de la bande de matériau (1), destinée à venir en appui sur une panne faîtière (2), des zones de côté (110, 120) qui sont disposées de chaque côté de la partie d'appui et présentent des ouvertures d'aération (200) et, consécutives aux zones de côté (110, 120), des zones de bord (130, 140) ondulées, la bande support (10) étant façonnée dans la direction longitudinale (L) de la bande de matériau avec des ondulations qui présentent des sommets d'onde (WB) et des creux d'ondes (WT), **caractérisée par le fait que** les sommets d'ondes (WB) et les creux d'ondes (WT) façonnés dans les zones de côté (110, 120) de la bande support (10) sont décalés par rapport aux sommets d'ondes (WB) et aux creux d'ondes (WT) de la zone d'appui (100) d'une manière telle que, vu dans la direction transversale (X) à la bande de matériau (1) et à la bande support (10), à un sommet d'onde (WB) de la zone d'appui (100) fait suite un creux d'onde (WT) de la zone de côté (110, 120) et à un creux d'onde (WT) de la zone d'appui (100) fait suite un sommet d'onde (WB) de la zone de côté (110, 120) et que, vu depuis la face supérieure (10a) de la bande support (10), entre chaque sommet d'onde (WB) de la zone d'appui (100) et les creux d'onde (WT) des zones de côté (110, 120) de la bande support (10) qui lui font suite, est formée une ouverture d'aération (200) qui s'étend perpendiculairement au plan de la bande de matériau (1) et de la bande support (10) et dont la section ouverte est perpendiculaire au plan de la bande de matériau (1) et de la bande support (10).

2. Bande de matériau (1) en forme de ruban pour une couverture de faîtage et/ou une couverture d'arête comportant une bande support (10) déformable plastiquement à base de métal ou d'un alliage de métal, ladite bande support (10) comprenant une zone d'appui (100) centrale, continue dans la direction longitudinale de la bande de matériau (1), destinée à venir en appui sur une panne faîtière (2), des zones de côté (110, 120) qui sont disposées de chaque côté de la partie d'appui et présentent des ouvertures d'aération (200) et, consécutives aux zones de côté (110, 120), des zones de bord (130, 140) ondulées, la bande support (10) étant façonnée dans la direction longitudinale (L) de la bande de matériau avec des ondulations qui présentent des sommets d'onde (WB) et des creux d'ondes (WT), **caractérisée par le fait que** les sommets d'ondes (WB) et les creux d'ondes (WT) façonnés dans les zones de bord (130, 140) de la bande support (10) sont décalés par rapport aux sommets d'ondes (WB) et aux creux d'ondes (WT) des zones de côté (110, 120) consécutives bande support (10) d'une manière telle que, vu dans la direction transversale (X) à la bande de matériau (1) et à la bande support (10), à un sommet d'onde (WB) de la zone de bord (130, 140) fait suite un creux d'onde (WT) de la zone de côté (110, 120) et à un creux d'onde (WT) de la zone de bord (130, 140) fait suite un sommet d'onde (WB) de la zone de côté (110, 120) et que, vu depuis la face supérieure (10a) de la bande support (10), entre chaque sommet d'onde (WB) des zones de côté (110, 120) et les creux d'onde (WT) des zones de bord (130, 140) de la bande support (10) qui leur font suite, est formée une ouverture d'aération qui s'étend perpendiculairement au plan de la bande de matériau (1) et de la bande support (10) et dont la section ouverte est perpendiculaire au plan de la bande de matériau (1) et de la bande support (10).

3. Bande de matériau (1) en forme de ruban pour une couverture de faîtage et/ou une couverture d'arête comportant une bande support (10) déformable plastiquement à base de métal ou d'un alliage de métal, ladite bande support (10) comprenant une zone d'appui (100) centrale, continue dans la direction longitudinale de la bande de matériau (1), destinée à venir en appui sur une panne faîtière (2), des zones de côté (110, 120) qui sont disposées de chaque côté de la partie d'appui et présentent des ouvertures d'aération (200) et, consécutives aux zones de côté (110, 120), des zones de bord (130, 140) ondulées, la bande support (10) étant façonnée dans la direction longitudinale (L) de la bande de matériau avec des ondulations qui présentent des sommets d'onde (WB) et des creux d'ondes (WT), **caractérisée par le fait que** les sommets d'ondes (WB) et les creux d'ondes (WT) façonnés dans les zones de côté (110, 120) vu dans la direction transversale (X) à la bande de matériau (1) et à la bande support (10), sont subdivisés au moins une fois et forment des rubans (110a, b, c, d, e; 120a, b, c, d, e) continus dans la direction longitudinale (L) de la bande de matériau (1) et que les sommets d'ondes (WB) et les creux d'ondes (WT) des différents rubans (110a, b, c, d, e; 120a, b, c, d, e) sont décalés les uns par rapport aux autres d'une manière telle que, vu dans la direction transversale (X) à la bande de matériau (1) et à la bande support (10), à un sommet d'onde (WB) d'un ruban fait suite un creux d'onde (WT) du ruban contigu et à un creux d'onde (WT) d'un ruban fait suite un sommet d'onde (WB) de l'autre ruban et que, vu depuis la face supérieure (10a) de bande support (10), au raccordement de chaque fois un ruban au ruban contigu des zones de bord (110, 120), entre chaque sommet d'onde (WB) de l'un des rubans et le creux d'ondes (WT) du ruban qui lui fait suite dans la direction de la zone de bord (130, 140), est formée une ouverture d'aération (200) dont la section ouverte est située dans la plan de la bande de matériau.

4. Bande de matériau selon une des revendications 1 à 3, **caractérisée par le fait que** les ondulations avec des sommets d'ondes (WB) et des creux d'onde (WT) de la zone d'appui (100), des zones de côté (110, 120) et des zones de bord (130, 140) de la bande support (10) sont identiques en ce qui concerne leur section transversale, c'est-à-dire du point de vue de l'amplitude et de la longueur d'onde.

5. Bande de matériau selon une des revendications 1 à 4, **caractérisée par le fait que** dans la zone d'appui (100), vu dans la direction transversale (X) à la bande de matériau (1) et à la bande support (10), les sommets d'ondes (WB) et les creux d'onde (WT) sont continus.

6. Bande de matériau selon une des revendications 1 à 5, **caractérisée par le fait que** dans les zones de bord (130, 140), vu dans la direction transversale (X) à la bande de matériau (1) et à la bande support (10), les sommets d'ondes (WB) et les creux d'onde (WT) sont continus.

7. Bande de matériau selon une des revendications 1 à 6, **caractérisée par le fait que**, vu côté face supérieure (10a) de la bande support (10), entre chaque creux d'onde (WT) et le sommet d'onde (WB) qui, du fait de la disposition décalée, fait suite à celui-ci dans la direction des zones de bord (130, 140) de la bande support (10), est formée une zone de transition continue.

8. Bande de matériau selon la revendication 1, **caractérisée par le fait qu'**entre la zone d'appui (100) et les zones de côté (110, 120) de la bande support (10), vu dans la direction longitudinale de celle-ci, une arête de pliage (11, 12, 13, 14, 15, 16, 21, 22, 23, 24, 25, 26) est façonnée entre les sommets d'onde (WB) et les creux d'onde (WT) mutuellement décalés de la zone d'appui (100) et des zones de côté (110, 120).

9. Bande de matériau selon une des revendications 1 à 8, **caractérisée par le fait que** sur la face supérieure (10a) de la bande support (10), sur la zone d'appui (100), est appliqué un ruban à repères (5) collé.

10. Bande de matériau selon une des revendications 1 à 9, **caractérisée par le fait que** dans la région des zones de bord (130, 140) de la bande de matériau (1), des rubans autocollants (3) à base de bitume et/ou de butyle, recouverts d'un film protecteur (4) pelable, sont appliqués sur la face inférieure (10b) de la bande support (10).

11. Bande de matériau selon une des revendications 1 à 10, **caractérisée par le fait que** la face supérieure (10a) de la bande support (10) est revêtue d'une couche de peinture.

12. Bande de matériau selon une des revendications 1 à 11, **caractérisée par le fait que** la bande support (10) est formée d'un matériau composite comprenant un métal ou un alliage de métal déformable plastiquement, et un film de matière plastique.

13. Bande de matériau selon une des revendications 1 à 12, **caractérisée par le fait que** sur la face supérieure (10a) de la bande support (10), sur les zones de bord (130, 140) et dans le voisinage des zones de côté (110, 120), est disposé un ruban de couverture (6) en un matériau souple déformable plastiquement, qui est conformé avec des ondulations identiques à celles de la zone de bord (130, 140), que le ruban de couverture (6) est lié par collage à la zone de bord (130, 140) dans la direction longitudinale de la bande support (10), par un cordon de liaison tourné vers la zone de côté (110, 120) et que le ruban de couverture (6) peut être replié vers le haut à partir de la zone de bord (130, 140) de la bande support (10).

14. Bande de matériau selon la revendication 13, **caractérisée par le fait que** le ruban de couverture (6) est fabriqué à partir d'aluminium, plomb, de cuivre malléable.

15. Bande de matériau selon la revendication 13 ou 14, **caractérisée par le fait que** le ruban couverture (6) est moins large que la zone de bord (130, 140) de la bande support (10).
